# EUROPÄISCHE PATENTSCHRIFT

(11) **EP 1 498 353 B1**
(45) Veröffentlichungstag und Bekanntmachung des Hinweises auf die Patenterteilung: **28.03.2007**
(21) Anmeldenummer: 04012907.4
(22) Anmeldetag: 01.06.2004
(51) Int. Cl.: B65B 41/14

(54) **Verpackungsmaschine**
Packaging machine
Machine pour l'emballage

(30) Priorität: 13.06.2003 DE 10326727
(43) Veröffentlichungstag der Anmeldung: 19.01.2005
(73) Patentinhaber: Multivac Sepp Haggenmüller GmbH & Co. KG, 87787 Wolfertschwenden (DE)
(72) Erfinder: Natterer, Johann, 87764 Legau (DE)
(74) Vertreter: Hofer, Dorothea

(56) Entgegenhaltungen:
- US-A- 2 845 764
- US-A- 3 466 840
- US-A- 3 673 760
- US-A- 3 996 726

## Beschreibung

Die vorliegende Erfindung betrifft eine Verpackungsmaschine nach dem Oberbegriff des Patentanspruchs 1 und eine Verwendung gemäß Anspruch 9.

Eine derartige Verpackungsmaschine ist beispielsweise aus der DE 2 123 133 bekannt. Sie besitzt einen Rahmen, der zwei parallel zueinander in Längsrichtung angeordnete Rahmenteile aufweist. An einem Ende der beiden Rahmenteile sind jeweils Kettenräder vorgesehen, über die zwei Transportketten in Form von Endlosketten laufen. Die einzelnen Kettenglieder der Transportketten sind mit Klammern ausgestattet, die eine Verpackungsmaterialbahn wie eine Folie an den Rändern halten. Wenn die Kettenglieder mit den Kettenrädern in Eingriff gelangen, öffnen sich die Klammern, so daß die Verpackungsmaterialbahn in die Klammern eingeführt wird. Wenn die Kettenglieder von den Kettenrädern freikommen, schließen sich die Klammern und die Verpackungsmaterialbahn wird zwischen den Transportketten in gespanntem Zustand gehalten. Die Kettenräder sind jeweils auf einer Achse fliegend gelagert. Zwischen den Kettenrädern ist eine Folienführungstrommel für die Verpackungsmaterialbahn um eine Achse frei drehbar gelagert. Am anderen Ende der beiden Rahmenteile sind weitere Kettenräder vorgesehen, die dazu dienen, durch Eingreifen in die Transportketten die Klammern wieder zu öffnen, so daß die Verpackungsmaterialbahn von den Klammern freikommt. Entlang des Rahmens sind verschiedene Arbeitsstationen angeordnet. Bei dem Transport der Verpackungsmaterialbahn durch die Arbeitsstationen ist eine hohe Genauigkeit der Vorschübe beider Ketten erforderlich, um bei aufeinanderfolgenden Arbeitsgängen möglichst geringe Vorschubtoleranzen zu erreichen. Höhere Toleranzen erfordern mehr Verpackungsmaterial und verursachen Mehrkosten. Die Transportketten weisen jedoch eine begrenzten Festigkeit auf und werden bei Belastung wie eine Feder elastisch gedehnt. Besonders bei längeren Anlagen ab ca. 10m Transportlänge wirkt sich diese Dehneigenschaft merklich auf die Genauigkeit der Transportsstrecke aus, da die Belastung aufgrund der Länge zunimmt und eine höhere Antriebskraft eine noch größere Dehnung zur Folge hat. Gleichzeitig ergibt die relative Dehnung bei größerer Anlagenlänge höhere Dehnbeträge, die praktisch überproportional höhere Toleranzen verursachen. Zusätzlich können die Schwankungen an den beiden Transportketten unterschiedlich ausfallen und damit Verzerrungen der Verpackungsbahn verursachen, die je nach Art des Verpackungsmaterials sogar zu einem Zerreißen der Materialbahn führen können.

Als Beispiel sei auf Fig. 5 verwiesen. Dort sind am Einlauf der Transportbahn drei Linien a-a, b-b und c-c gezeigt. Jede der Linien stellt eine imaginäre Verbindungslinie zwischen zwei zueinander korrespondierenden Kettengliedern dar. Die Linie a-a stellt dabei den Idealzustand dar, bei dem die imaginäre Verbindungslinie parallel zur Achse 14 am Auslauf verläuft, d.h. es tritt keinerlei Versatz auf dem Transportweg der beiden Transportketten 5 und 6 auf. Die Linien b-b und c-c zeigen den möglichen Schwankungsbereich der Verzerrung der Materialbahn 7. Die Linie b-b zeigt den Fall, bei dem die Kette 5 gegenüber der Kette 6 in der Transportrichtung A voreilt, während die Linie c-c den Fall zeigt, bei dem die Kette 5 gegenüber der Kette 6 nacheilt. In Versuchen wurde festgestellt, daß bei einer Anlagenlänge von 10m und einer Belastung von 3000N eine elastische Längung der Transportkette von 15mm auftreten kann. Ein Versatz von 15mm kann u.U. ausreichen, daß die Verpackungsmaterialbahn zerreißt oder daß die Arbeitsstation die Bahn nicht an der korrekten Position bearbeitet. Eine Anlage, die länger als 10m ist, ist daher zumindest nach herkömmlichen Methoden nicht realisierbar.

Die Druckschrift US 3,996,726 A betrifft eine Verpackungsmaschine mit einer Transporteinrichtung. Die Transporteinrichtung wird durch zwei Endlosketten, die über zwei Paare Zahnräder geführt werden, gebildet. Jedes Paar Zahnräder ist jeweils auf einem Schaft angeordnet. Der eine Schaft bildet eine Welle, die durch einen Antrieb der Transporteinrichtung angetrieben wird.

Die Druckschrift GB 1 225 796 betrifft eine Verpackungsmaschine mit einer Transporteinrichtung zum Transportieren einer Materialbahn. Diese weist zwei Endlosketten auf, die über zwei Paare Zahnräder geführt sind. Jedes Paar Zahnräder ist auf einer Welle befestigt. Ein Antrieb der Transporteinrichtung und die zugehörigen angetriebenen Zahnräder sind an der Eingangsseite der Transporteinrichtung angeordnet, während das andere Paar Zahnräder an der Ausgangsseite der Transporteinrichtung angeordnet ist.

Weitere Verpackungsmaschinen sind in den Druckschriften US 2,845,764 A, US 3,466,840 A und US 3,673,760 A beschrieben.

Es ist daher Aufgabe der vorliegenden Erfindung, eine Verpackungsmaschine zu schaffen, mit der die Toleranzen der Transportstrecken minimiert werden können.

Diese Aufgabe wird mit einer Verpackungsmaschine gemäß Anspruch 1 und einer erfindungsgemäßen Verwendung gemäß Anspruch 9 gelöst.

Vorteilhafte Weiterbildungen und besondere Ausführungsformen der Verpackungsmaschine sind Gegenstand der Unteransprüche.

Dadurch, daß das erste Eingriffselement mit dem zweiten Eingriffselement so gekoppelt ist, daß beide Eingriffselemente winkelsynchron miteinander abgestimmt sind, läßt sich auch am Einlauf auf der Eingangsseite sicherstellen, daß die Transportstrecken der beiden Transportmittel gleich lang sind. Mögliche Toleranzen durch eine ungleichmäßige Dehnung der Transportmittel aufgrund hoher Zugbelastungen können dadurch kompensiert werden. Folglich kann die Verpackungsmaschine mit größerer Länge als bisher ausgelegt werden, ohne unzulässig große Toleranzen in den Transportstrecken der beiden Transportmittel zu erhalten.

Es ist vorteilhaft, eine torsionssteife Welle vorzusehen, auf der die beiden Eingriffselemente drehfest angeordnet sind, da dies eine einfache und kostengünstige Lösung des der Erfindung zugrunde liegenden Problems ermöglicht. Zudem ist es dadurch möglich, auch Altanlagen ohne großen konstruktiven Aufwand nachzurüsten, indem die beiden bereits vorhandenen auf Achsen drehbar gelagerten Eingriffselemente nachträglich auf die Welle drehfest montiert werden.

Es ist vorteilhaft, eine Antriebsvorrichtung vorzusehen, die das erste und das zweite Eingriffselement gemeinsamen antreibt. Dadurch wird die Transporteinrichtung an zwei Stellen durch zwei Antriebsvorrichtungen angetrieben, wodurch die Einleitung der Belastung auf die Transportmittel an mehreren Punkten erfolgen kann, so daß sie pro Einleitungspunkt reduziert ist. Außerdem wird der Vorteil erzielt, daß es dadurch möglich ist, kleinere Antriebsvorrichtungen einzusetzen.

Es ist ferner vorteilhaft, je eine Antriebsvorrichtung jeweils für das erste und das zweite Eingriffselement vorzusehen und synchron anzutreiben. Dadurch ist es möglich, noch kleinere Antriebsvorrichtungen einzusetzen. Die Antriebsvorrichtungen werden in vorteilhafter Weise durch eine Steuervorrichtung gesteuert, so daß sie miteinander synchronisiert sind. Dadurch kann eine winkelsynchrone Drehung der Antriebswellen realisiert werden, d.h. es werden dadurch sogenannte elektronische Wellen realisiert, wobei eine Welle als "Master" fungiert, und die andere als "Slave", indem sie in Abhängigkeit von der Master-Welle angesteuert wird.

Nachfolgend wird die Erfindung anhand mehrerer bevorzugter Ausführungsbeispiele unter Bezugnahme auf die beigefügten Figuren näher erläutert.
Fig. 1 ist eine Seitenansicht eines ersten Ausführungsbeispiels einer erfindungsgemäßen Verpackungsmaschine.
Fig. 2 ist eine perspektivische Ansicht des ersten Ausführungsbeispiels einer erfindungsgemäßen Verpackungsmaschine.
Fig. 3 ist eine perspektivische Ansicht eines zweiten Ausführungsbeispiels einer erfindungsgemäßen Verpackungsmaschine.
Fig. 4 ist eine perspektivische Ansicht eines dritten Ausführungsbeispiels einer erfindungsgemäßen Verpackungsmaschine.
Fig. 5 ist eine perspektivische Ansicht einer herkömmlichen Verpackungsmaschine.

Unter Bezugnahme auf Fig. 1 weist eine Verpackungsmaschine gemäß einem ersten Ausführungsbeispiel einen Rahmen 1 auf, der zwei parallel zueinander in Längsrichtung angeordnete Rahmenteile enthält, von denen nur der Rahmenteil 1a in Fig. 1 zu sehen ist. Die Verpackungsmaschine transportiert eine Verpackungsmaterialbahn 7 von einem Einlauf 16 an einer Eingangsseite zu einem Auslauf 17 an einer Ausgangsseite in der Transportrichtung A. Die Rahmenteile werden von Paaren von Stützbeinen 18, 19 und 20 getragen. Entlang der Rahmenteile 1a sind Arbeitsstationen 2, 3 und 4 angeordnet, an denen die Verpackungsmaterialbahn verarbeitet wird. Der Transport der Verpackungsmaterialbahn 7 geschieht über Transportketten 5 und 6 in Form von Endlosketten.

In Fig. 2 und allen weiteren Figuren 3 bis 5 wurde zur Vereinfachung der Lesbarkeit der Figuren auf die Darstellung der Rahmenteile verzichtet. Gemäß Fig 2 ist dem ersten Rahmenteil am Auslauf 17 ein erstes Kettenrad 8 und am Einlauf 16 ein erstes Eingriffselement 10, das ebenfalls als Kettenrad ausgebildet ist, zugeordnet. Entsprechend ist dem zweiten Rahmenteil am Auslauf 17 ein zweites Kettenrad 9 und am Einlauf 16 ein zweites Eingriffselement 11, das ebenfalls als Kettenrad ausgebildet ist, zugeordnet. Die zwei Transportketten 5 und 6 laufen jeweils über die beiden Kettenräder 8, 9 am Auslauf und über die beiden Eingriffselemente 10, 11 am Einlauf 16.

Jede Transportkette 5, 6 besteht aus einer Vielzahl von Kettengliedern, von denen nur einige in Fig. 2 unter dem Bezugszeichen 21 schematisch dargestellt sind. Die einzelnen Kettenglieder 21 sind mit hier nicht dargestellten Klammern ausgestattet, die die Verpackungsmaterialbahn 7, z.B. eine Kunststofffolie, an ihren Längsrändern halten. Wenn die Kettenglieder 21 mit den Eingriffselementen 10, 11 am Einlauf 16 in Eingriff gelangen, öffnen sich die Klammern, so daß die Verpackungsmaterialbahn 7 in die Klammern einlaufen kann. Wenn die Kettenglieder 21 von den Eingriffselementen 10, 11 freikommen, schließen sich die Klammern und die Verpackungsmaterialbahn wird zwischen den Transportketten in gespanntem Zustand gehalten. Umgekehrt öffnen sich die Klammern bei den Kettenrädern 8 und 9 am Auslauf 17. Dadurch kommt die Verpackungsmaterialbahn 7 von den Klammern wieder frei und kann über den Auslauf 17 die Verpackungsmaschine verlassen, während die Transportketten 5, 6 über die Kettenräder um 180° umgelenkt werden und wieder zurücklaufen.

Die Kettenräder 8, 9 sind auf einer gemeinsamen Antriebswelle 14 drehfest gelagert. Die Antriebswelle 14 ist mit einer Antriebsvorrichtung 15 in Form eines Elektromotors gekoppelt. Die Welle ist so dimensioniert, daß sie möglichst torsionssteif ist, d.h. daß die Antriebswelle beim Antreiben der Transportketten 5, 6 möglichst nicht tordiert wird, um zu verhindern, daß die von der Antriebsvorrichtung 14 weiter entfernt angeordnete und über das Kettenrad 8 angetriebene Transportkette 5 gegenüber der näher an der Antriebsvorrichtung 14 angeordneten und über das Kettenrad 9 angetriebenen Transportkette 6 nacheilt. Die Antriebsvorrichtung 14 dreht die Kettenräder 8, 9 entgegen dem Uhrzeigersinn in Fig. 2, so daß die Verpackungsmaterialbahn 7 in der Transportrichtung A transportiert wird.

Da die Transportketten jedoch eine begrenzten Festigkeit besitzen, werden sie bei Belastung wie eine Feder elastisch gedehnt, was besonders bei längeren Anlagen ab ca. 10m Transportlänge auftritt. Um dies zu verhindern, sind die am Einlauf 16 vorgesehenen Eingriffselemente 10, 11 in Form weiterer Kettenräder über eine torsionssteife Welle 12 drehfest miteinander verbunden, so daß die beiden Eingriffselemente 10 und 11 zwangsläufig synchron zueinander laufen.

Im Betrieb führt die drehsteife Verbindung zwischen den Eingriffselementen 10, 11 dazu, daß die Kettenglieder der einen Transportkette gezwungen werden, winkelsynchron zu den Kettengliedern der zweiten Transportkette zu laufen.

In Fig. 3 ist ein alternatives Ausführungsbeispiel gezeigt. Der Aufbau der dort gezeigten Verpackungsmaschine ist prinzipiell gleich dem der in den Fig. 1 und 2 gezeigten Verpackungsmaschine, so daß auf eine Beschreibung der übereinstimmenden Bauteile verzichtet, bzw. auf die vorhergehende Beschreibung verwiesen wird.

Das alternative Ausführungsbeispiel unterscheidet sich von der Konstruktion aus Fig. 1 dadurch, daß am Einlauf wie bei den herkömmlichen Verpackungsmaschinen frei auf Achsen (nicht dargestellt) gelagerte Kettenräder vorgesehen sind. Zusätzlich ist jedoch zwischen dem Einlauf und dem Auslauf eine weitere torsionssteife Welle 12 vorgesehen, auf der die beiden Eingriffselemente 10, 11 in Form von Kettenrädern drehfest befestigt sind. Außerdem ist die Welle 12 mit einer weiteren Antriebsvorrichtung 13 in Form eines Elektromotors gekoppelt. Die beiden Antriebsvorrichtungen 13 und 15 werden dabei über eine nicht dargestellte Steuerung synchronisiert, so daß sie sich mit der gleichen Drehzahl winkelsynchron drehen. Die Verpackungsmaschine kann dadurch länger ausgelegt werden, wobei die angetriebene Welle 12 in einem Abstand von ca. 10m von der ersten angetriebenen Welle 14 angeordnet ist, da, wie bereits eingangs erwähnt, die Toleranz der Transportstrecken der beiden Transportketten aufgrund ihrer elastischen Dehnung durch eine erhöhte Belastung ab ca. 10m unzulässig groß werden würde.

In Fig. 4 ist ein weiteres alternatives Ausführungsbeispiel gezeigt. Der Aufbau der dort gezeigten Verpackungsmaschine ist prinzipiell gleich dem der in den Fig. 1 und 2 gezeigten Verpackungsmaschine, so daß auf eine Beschreibung der übereinstimmenden Bauteile verzichtet, bzw. auf die vorhergehende Beschreibung verwiesen wird.

Das alternative Ausführungsbeispiel unterscheidet sich von der Konstruktion aus Fig. 1 dadurch, daß am Einlauf 16 wie bei den herkömmlichen Verpackungsmaschinen frei auf Achsen (nicht dargestellt) gelagerte Kettenräder 30, 31 vorgesehen sind. Zusätzlich ist jedoch in Höhe des Einlaufs unterhalb der Kettenräder 30, 31 die torsionssteife Welle 12 vorgesehen, auf der die beiden Eingriffselemente 10, 11 drehfest befestigt sind. Die Transportketten 5, 6 werden dazu auf der unterhalb der Verpackungsmaterialbahn 7 angeordneten Rücklaufseite über Umlenkrollen 22, 23 um ca. 90° aus der Horizontalen nach unten in die Vertikale in Fig. 4 umgelenkt, laufen über die Eingriffselemente 10, 11, wobei sie dabei wieder um 180° nach oben umgelenkt werden, so daß sie sich der Verpackungsmaterialbahn 7 wieder nähern, und werden schließlich über die Kettenräder 30, 31 wieder um ca. 90° in die Horizontale umgelenkt.

In gleicher Weise ist die torsionssteife Welle 14 am Auslauf 17 nach unten versetzt angeordnet, wobei die Transportketten 5, 6 über Kettenräder 28, 29 und Umlekrollen 26, 27 entsprechend umgelenkt werden. Zusätzlich ist die Antriebsvorrichtung 15 im Unterschied zum ersten Ausführungsbeispiel nicht direkt an der Welle 14 angekoppelt. Vielmehr ist an der Welle 14 ein weiteres Zahnrad 32 drehfest befestigt, das mit einem Zahnriemen 24 in Eingriff steht. Der Zahnriemen 24 ist außerdem mit einem Antriebsritzel 25 in Eingriff, das über eine nicht gezeigte Antriebswelle mit der Antriebsvorrichtung 15 gekoppelt ist. Die Antriebsvorrichtung ist so angeordnet, daß sie sich direkt unterhalb der Welle 14 befindet. Dadurch kann die Antriebsvorrichtung platzsparend innerhalb des Rahmens 1 untergebracht werden und steht in der Breitenrichtung seitlich nach außen nicht vor.

Die gleiche Anordnung ist auch für die Antriebsvorrichtung 13 der Welle 12 möglich.

Außerdem ist es gemäß einer nicht dargestellten Abwandlung möglich, jedes der Kettenräder 8 bis 11 über eine eigene Antriebsvorrichtung anzutreiben und jede Antriebsvorrichtung über eine Steuerung winkelsynchron abzustimmen.

Eine weitere vorteilhafte Ausgestaltung der Erfindung sieht vor, anstelle der Transportkette einen Zahnriemen zu verwenden.

## Patentansprüche

1. Verpackungsmaschine mit
einem Rahmen (1) mit zwei einander gegenüberliegenden seitlichen Rahmenteilen (1a, 1b), und
mit einer Transporteinrichtung zum Ergreifen und Transportieren einer Materialbahn (7) von einer Eingangsseite zu einer Ausgangsseite, und
mit einem Antrieb zum Bewegen der Transporteinrichtung, wobei
die Transporteinrichtung ein erstes und ein zweites von der Eingangsseite zur Ausgangsseite verlaufendes Transportmittel (5, 6) aufweist, wobei
wenigstens ein in das erste Transportmittel (5) eingreifendes erstes Eingriffselement (10) und ein in das zweite Transportmittel (6) eingreifendes zweites Eingriffselement (11) vorgesehen ist, wobei das erste und das zweite Eingriffselement (10, 11) an der Eingangsseite der Transporteinrichtung angeordnet sind und der Antrieb an der Ausgangsseite der Transporteinrichtung angeordnet ist, und das erste Eingriffselement (10) mit dem zweiten Eingriffselement (11) derart gekoppelt ist, daß beide Eingriffselemente synchronisiert sind, **dadurch gekennzeichnet, dass** eine Antriebsvorrichtung (13), vorgesehen ist, die das erste und das zweite Eingriffselement (10, 11) gemeinsamen antreibt oder **dass** das je eine Antriebsvorrichtung vorgesehen ist, die jeweils das erste und das zweite Eingriffselement (10, 11) synchron antreiben.

2. Verpackungsmaschine gemäß Anspruch 1, **dadurch gekennzeichnet, daß** das erste und das zweite Eingriffselement (10, 11) über eine torsionssteife Welle (12) drehfest miteinander verbunden sind.

3. Verpackungsmaschine gemäß Anspruch 1 oder 2, **gekennzeichnet durch** eine Steuervorrichtung, die die Antriebsvorrichtung (13) derart steuert, daß sie mit dem Antrieb der Transporteinrichtung synchronisiert ist.

4. Verpackungsmaschine gemäß einem der vorhergehenden Ansprüche, **dadurch gekennzeichnet, daß** die Transporteinrichtung als Endlosketten und die Eingriffselemente (8-11) als in die Endlosketten eingreifende Zahnräder ausgebildet sind.

5. Verpackungsmaschine gemäß einem der vorhergehenden Ansprüche, **dadurch gekennzeichnet, daß**
der Antrieb der Transporteinrichtung ein erstes Antriebselement (8) für das erste Transportmittel (5) und ein zweites Antriebselement (9) für das zweite Transportmittel (6) aufweist, und eine Welle (14), auf der die Antriebselemente (8, 9) drehfest montiert sind, und
eine Antriebsvorrichtung (15) zum Antreiben dieser Welle.

6. Verpackungsmaschine gemäß einem der vorhergehenden Ansprüche, **dadurch gekennzeichnet, daß** entlang der Transportstrecke zwei oder mehr Paare von synchronisierten Eingriffselementen (10, 11) vorgesehen sind.

7. Verpackungsmaschine gemäß dem vorhergehenden Anspruch, **dadurch gekennzeichnet, daß** die Paare Eingriffselemente (10, 11) wahlweise mit einem Antrieb versehen sind.

8. Verpackungsmaschine gemäß dem vorhergehenden Anspruch, **gekennzeichnet durch** eine weitere Steuervorrichtung, die die weiteren Antriebe derart steuert, daß sie mit dem Antrieb der Transporteinrichtung synchronisiert sind.

9. Verwendung wenigstens eines ersten (10) und eines zweiten Eingriffselementes (11) bei einer Verpackungsmaschine mit einem Rahmen (1) mit zwei einander gegenüberliegenden seitlichen Rahmenteilen (1a, 1b), und
mit einer Transporteinrichtung zum Ergreifen und Transportieren einer Materialbahn (7) von einer Eingangsseite zu einer Ausgangsseite, und
mit einem Antrieb zum Bewegen der Transporteinrichtung, wobei die Transporteinrichtung ein erstes und ein zweites von der Eingangsseite zur Ausgangsseite verlaufendes Transportmittel (5, 6) aufweist, und wobei
wenigstens das erste Eingriffselement (10) in das erste Transportmittel (5) eingreift und das zweite Eingriffselement (11) in das zweite Transportmittel (6) eingreift, wobei das erste Eingriffselement (10) mit dem zweiten Eingriffselement (11) derart gekoppelt ist, dass beide Eingriffselemente synchronisiert sind und wobei das erste und das zweite Eingriffselement (10, 11) an der Eingangsseite der Transporteinrichtung angeordnet sind und der Antrieb an der Ausgangsseite der Transporteinrichtung angeordnet ist, und wobei eine Antriebsvorrichtung (13), vorgesehen ist, die das erste und das zweite Eingriffselement (10, 11) gemeinsamen antreibt oder wobei je eine Antriebsvorrichtung vorgesehen ist, die jeweils das erste und das zweite Eingriffselement (10, 11) synchron antreiben, zur Minimierung der Toleranzen der Transportstrecken der beiden Transportmittel (5, 6).

## Claims

1. Packaging machine with
a frame (1) with two lateral frame parts (1a, 1b) opposite one another and
with a transport device for grasping and transporting a length of material (7) from an entrance side to an exit side and
with a drive for moving the transport device, wherein
the transport device comprises a first and a second transport means (5, 6) running from the entrance side to the exit side, wherein
at least one first engagement element (10) engaging into the first transport means (5) and one second engagement element (11) engaging into the second transport means (6) are provided, wherein the first and the second engagement elements (10, 11) are arranged on the entrance side of the transport device and the drive is arranged on the exit side of the transport device, and wherein the first engagement element (10) is coupled to the second engagement element (11) in such a way that the two engagement elements are synchronized, **characterized in that**
one drive device (13) is provided which jointly drives the first and the second engagement elements (10, 11), or **in that** one drive device for each engagement element (10, 11) is provided which drive devices synchronously drive the first and second engagement elements (10, 11), respectively.

2. Packaging machine according to claim 1, **characterized in that** the first and the second engagement elements (10, 11) are connected to one another via a torsion-proof shaft (12) in a manner fixed against relative rotation.

3. Packaging machine according to claim 1 or 2, **characterized by** a control device which controls the drive device (13) in such a way that it is synchronized with the drive of the transport device.

4. Packaging machine according to one of the preceding claims, **characterized in that** the transport device is constructed as continuous chains and the engagement elements (8-11) are constructed as toothed wheels engaging into the continuous chains.

5. Packaging machine according to one of the preceding claims, **characterized in that** the drive of the transport device comprises a first drive element (8) for the first transport means (5), and a second drive element (9) for the second transport means (6), and a shaft (14) on which the drive elements (8, 9) are mounted in a manner fixed against relative rotation, and a drive device (15) for driving this shaft.

6. Packaging machine according to one of the preceding claims, **characterized in that** two or more pairs of synchronized engagement elements (10, 11) are provided along the transport path.

7. Packaging machine according to the preceding claim, **characterized in that** the pairs of engagement elements (10, 11) are optionally provided with a drive.

8. Packaging machine according to the preceding claim, **characterized by** a further control device which controls the further drives in such a way that they are synchronized with the drive of the transport device.

9. Use of at least a first (10) and a second engagement element (11) in a packaging machine comprising
a frame (1) with two lateral frame parts (1a, 1b) opposite one another, and
with a transport device for grasping and transporting a length of material (7) from an entrance side to an exit side, and
with a drive for moving the transport device, wherein
the transport device comprises a first and a second transport means (5, 6) running from the entrance side to the exit side, and wherein
at least the first engagement element (10) engages into the first transport means (5) and the second engagement element (11) engages into the second transport means (6), wherein the first engagement element (10) is coupled to the second engagement element (11) in such a way that the two engagement elements are synchronized, and wherein the first and the second engagement elements (10, 11) are arranged on the entrance side of the transport device and the drive is arranged on the exit side of the transport device,
and wherein one drive device (13) is provided which jointly drives the first and the second engagement elements (10, 11), or wherein one drive device for each engagement element (10, 11) is provided which drive devices synchronously drive the first and the second engagement elements (10, 11), respectively,
for minimizing the tolerances of the transport paths of the two transport means (5, 6).

## Revendications

1. Machine d'emballage comprenant
un cadre (1) avec deux parties de cadre latérales (1a, 1b) opposées l'une à l'autre, et
avec un dispositif de transport, pour saisir et transporter une bande de matériau (7), d'un côté entrée à un côté sortie, et
avec un entraînement pour déplacer le dispositif de transport, où
le dispositif de transport présente un premier et un deuxième moyens de transport (5, 6) s'étendant du côté entrée au côté sortie, où
au moins un premier élément de mise en prise (10), s'engageant dans le premier moyen de transport (5), et un deuxième élément de mise en prise (11), s'engageant dans le deuxième moyen de transport (6), sont prévus,
où
le premier et le deuxième élément de mise en prise (10, 11) et le premier élément de mise en prise sont disposés sur le côté entrée du dispositif de transport, et l'entraînement est disposé sur le côté sortie du dispositif de transport, et le premier élément de mise en prise (10) est couplé au deuxième élément de mise en prise (11), de manière que les deux éléments de mise en prise soient synchronisés,
**caractérisée en ce qu'**un dispositif d'entraînement (13) est prévu, entraînant conjointement le premier et le deuxième élément de mise en prise (10, 11), ou **en ce que**, respectivement, un dispositif d'entraînement est prévu, entraînant, de façon synchrone, respectivement le premier et le deuxième élément de mise en prise (10, 11).

2. Machine d'emballage selon la revendication 1, **caractérisée en ce que** le premier et le deuxième élément de mise en prise (10, 11) sont reliés ensemble, de façon assujettie en rotation, par un arbre (12) rigide en torsion.

3. Machine d'emballage selon la revendication 1 ou 2, **caractérisée par** un dispositif de commande, commandant le dispositif d'entraînement (13) de manière qu'il soit synchronisé à l'entraînement du dispositif d'entraînement.

4. Machine d'emballage selon l'une des revendications précédentes, **caractérisée en ce que** le dispositif de transport est réalisé sous forme de chaînes sans fin, et les éléments de mise en prise (8 à 11) sont réalisés sous la forme de roues dentées s'engrenant dans les chaînes sans fin.

5. Machine d'emballage selon l'une des revendications précédentes, **caractérisée en ce que**
l'entraînement du dispositif de transport présente un premier élément d'entraînement (8), pour le premier moyen de transport (5), et présente un deuxième élément d'entraînement (9), pour le deuxième moyen de transport (6), et un arbre (14), sur lequel les éléments d'entraînement (8, 9) sont montés à rotation, et
un arbre d'entraînement (15) pour l'entraînement de cet arbre.

6. Machine d'emballage selon l'une des revendications précédentes, **caractérisée en ce que** deux paires ou plus d'éléments de mise en prise (10, 11) synchronisés sont prévues le long de la voie de transport.

7. Machine d'emballage selon la revendication précédente, **caractérisée en ce que** les paires d'éléments de mise en prise (10, 11) sont munies au choix d'un entraînement.

8. Machine d'emballage selon la revendication précédente, **caractérisée par** un autre dispositif de commande, commandant les autres entraînements, de manière qu'ils soient synchronisés avec l'entraînement du dispositif de transport.

9. Utilisation d'au moins un premier (10) et un deuxième élément de mise en prise (11) dans une machine d'emballage, avec un cadre (1) muni de deux parties de cadre latérales (1a, 1b) opposées l'une à l'autre, et
avec un dispositif de transport pour saisir et transporter une bande de matériau (7) d'un côté entrée à un côté sortie, et
avec un entraînement pour déplacer le dispositif de transport, sachant que le dispositif de transport présente un premier et un deuxième moyens de transport (5, 6) s'étendant du côté entrée au côté sortie, et où
au moins le premier élément de mise en prise (10) s'engage dans le premier moyen de transport (5), et le deuxième élément de mise en prise (11) s'engage dans le deuxième moyen de transport (6), le premier élément de mise en prise (10) étant couplé au deuxième élément de mise en prise (11) de manière que les deux éléments de mise en prise soient synchronisés, et le premier et le deuxième élément de mise en prise (10, 11) sont disposés sur le côté entrée du dispositif de transport et l'entraînement est disposé sur le côté sortie du dispositif de transport, et où
un dispositif d'entraînement (13) est prévu, entraînant, conjointement, le premier et le deuxième élément de mise en prise (10, 11), ou où
respectivement, un dispositif d'entraînement est prévu, entraînant, de façon synchrone, respectivement, le premier et le deuxième élément de mise en prise (10, 11), afin de minimiser les tolérances des voies de transport des deux moyens de transport (5, 6).
